# EUROPÄISCHE PATENTSCHRIFT

(11) **EP 2 005 007 B1**
(45) Veröffentlichungstag und Bekanntmachung des Hinweises auf die Patenterteilung: **06.03.2013**
(21) Anmeldenummer: 06742577.7
(22) Anmeldetag: 13.04.2006
(51) Int. Cl.: F15B 13/00

(54) **MODULARES STEUERGERÄT, INSBESONDERE ELEKTRO-FLUIDISCHER ART**
MODULAR CONTROL DEVICE, IN PARTICULAR OF AN ELECTRO-FLUIDIC TYPE
DISPOSITIF DE COMMANDE MODULAIRE, EN PARTICULIER DE TYPE ELECTROFLUIDIQUE

(43) Veröffentlichungstag der Anmeldung: 24.12.2008
(73) Patentinhaber: FESTO AG & Co. KG, 73734 Esslingen (DE)
(72) Erfinder: KÜHBAUCH, Heiko, 73257 Köngen (DE); SARIC, Boris, 70376 Stuttgart (DE)
(74) Vertreter: Abel, Martin
(86) Internationale Anmeldenummer: PCT/EP2006/003402
(87) Internationale Veröffentlichungsnummer: WO 2007/118487

(56) Entgegenhaltungen:
- DE-A1- 2 108 769
- DE-A1- 3 917 528
- DE-A1- 10 314 430
- US-B2- 6 766 830

## Beschreibung

Die Erfindung betrifft ein modulares Steuergerät, insbesondere elektro-fluidischer Art, mit mehreren in einer Aufreihungsrichtung aufeinanderfolgend angeordneten Steuermodulen, wobei mindestens ein einzelnes Steuermodul und/oder mindestens eine Gruppe von Steuermodulen zwischen zwei in der Aufreihungsrichtung beabstandeten Tragelementen platziert ist, an denen mindestens ein das/die dazwischenliegende(n) Steuermodul(e) in der Aufreihungsrichtung überspannendes, eine Steuermodul-Abdeckung und/oder einen Steuermodul-Informationsträger bildendes Überbrückungselement abnehmbar und/oder wegschwenkbar fixiert ist

Aus dem Produktkatalog "Ventilinseln, Steuerungstechnik, Sensoren", 2004/2005, Seiten 4/2.1-80, 4/2.1-83 und 4/2.1-92 der FESTO AG & Co geht ein elektro-fluidisches modulares Steuergerät hervor, bei dem auf einem modular aufgebauten Modulträger mehrere in einer Aufreihungsrichtung aufeinanderfolgend angeordnete Steuermodule in Gestalt elektrisch betätigbarer Ventilmodule sitzen. Durch entsprechende elektrische Ansteuerung können die Ventilmodule angeschlossene Verbraucher in gesteuerter Weise mit Druckluft beaufschlagen. Auf jedem Ventilmodul ist eine spezifisch zugeordnete Abdeckhaube befestigt, die mit Beschriftungsclips versehen ist, die mit modulspezifischen Informationen beschriftet werden können, beispielsweise Angaben über die Zuordnung des spezifischen Steuermoduls zu anzusteuernden Verbrauchern. Speziell wenn im Zuge einer Umrüstung oder von Wartungsarbeiten mehrere Steuermodule gleichzeitig ausgetauscht werden müssen, können Zuordnungsprobleme auftreten, wenn man sich nicht zuvor notiert hat, welcher Installationsplatz zu welchem Verbraucher gehört.

Bei einem aus der DE 103 14 430 A1 bekannten elektropneumatischen Steuergerät ist in Reihe mit den Steuermodulen eine Verbindungseinheit zum Anschließen elektrischer und/oder pneumatischer Quellen vorgesehen. Diese Verbindungseinheit ist mit einem Beschriftungsfeld ausgestattet, das insbesondere dazu dient, den Firmenschriftzug des Herstellers anzubringen.

Aus der DE 39 17 528 A1 ist ein modulares Steuergerät der eingangs genannten Art bekannt, bei dem auf einer Verteilerplatte eine Reihe von Ventilen angeordnet ist. Oberhalb der Ventile erstreckt sich eine Ansteuereinheit, die seitlich neben den Ventilen mittels zweier verstellbarer Haltebolzen mit der Verteilerplatte verbunden ist. An der Außenseite der Ansteuereinheit sind Kontrollanzeigen angeordnet.

Es ist die Aufgabe der vorliegenden Erfindung, Maßnahmen vorzuschlagen, die eine optimierte Handhabung eines modularen Steuergerätes ermöglichen.

Zur Lösung dieser Aufgabe ist bei einem modularen Steuergerät der eingangs genannten Art vorgesehen, dass das mindestens eine Überbrückungselement an einem oder an beiden es tragenden Tragelementen durch eine Rastverbindungseinrichtung lösbar und wegschwenkbar fixiert ist, wobei die Rastverbindungseinrichtung unmittelbar eine Schwenklagereinrichtung bildet, die eine quer zu der Aufreihungsrichtung verlaufende Schwenkachse für das angerastete Überbrückungselement definiert.

Auf diese Weise besteht die Möglichkeit, an einem modularen Steuergerät für ein oder mehrere Steuermodule bestimmte Informationen so anzubringen, dass sie zum einen den einzelnen Steuermodulen sehr gut und verwechslungssicher zugeordnet werden können und zum anderen eine von den Steuermodulen unabhängige Handhabung gestatten. So kann das als Steuermodul-Informationsträger fungierende Überbrückungselement unmittelbar im Bereich der einzelnen Steuermodul-Installationsplätze mit individuellen Informationen versehen sein, die auch dann vor Ort am Steuergerät verbleiben können, wenn ein oder mehrere Steuermodule vorübergehend entfernt oder ausgetauscht werden müssen. Ist das Überbrückungselement bei einem Modulaustausch hinderlich, kann es kurzzeitig entfernt oder auch durch Wegschwenken in eine nicht hinderliche Position verbracht werden. Hierbei ist vorteilhaft, dass das mindestens eine Überbrückungselement an einem oder an beiden Tragelementen mit einer geeigneten Rastverbindungseinrichtung lösbar fixiert ist. Da die Rastverbindungseinrichtung gleichzeitig eine Schwenklagereinrichtung für das Überbrückungselement bildet, genügt ein Entrasten an einem Endbereich, um das Tragelement anschließend so wegschwenken zu können, dass das bis dahin dahinter oder darunter liegende mindestens eine Steuerventil gut zugänglich ist und bei Bedarf problemlos ausgetauscht werden kann.

Da das Überbrückungselement die zwischen zwei Tragelementen platzierten Steuermodule überspannt, kann es zusätzlich oder alternativ zu seiner Informationsträger-Funktionalität als Abdeckung fungieren, die beispielsweise bestimmte Bereiche des Steuermoduls vor unerwünschtem Zugriff abschirmt - insbesondere Eingabe- und/oder Betätigungselemente - und/oder die als Schutzabdeckung fungiert, indem sie das oder die Steuermodule vor Umgebungseinflüssen schützt, beispielsweise vor Schweißspritzern oder vor Schmiermittel, wenn ein Einsatz in der Produktionsindustrie geplant ist.

Die erfindungsgemäßen Maßnahmen erweisen sich besonders vorteilhaft in Verbindung mit einem elektro-fluidischen Steuergerät, bei dem ein, mehrere oder sämtliche Steuermodule als elektrisch betätigbare Ventilmodule ausgebildet sind. Hier ist in der Regel jedem Ventilmodul ein spezieller Aufgabenbereich zugeordnet, in der Regel ein anzusteuernder Verbraucher, wobei ein als Steuermodul-Informationsträger fungierendes Überbrückungselement genutzt werden kann, um die Ventilmodule individuell zu bezeichnen, beispielsweise hinsichtlich ihres Typs oder hinsichtlich des zugeordneten Verbrauchers. Ist die Informationsfunktion nicht gewünscht, können ein oder mehrere Überbrückungselemente auch die geschilderte Abdeckfunktion übernehmen. Gleichfalls kann ein und dasselbe Überbrückungselement beide geschilderten Funktionalitäten in sich vereinigen.

Vorteilhafte Weiterbildungen der Erfindung gehen aus den Unteransprüchen hervor.

Mindestens ein Steuermodul und/oder mindestens eine Gruppe von nebeneinander angeordneten Steuermodulen können gleichzeitig von mehreren Überbrückungselementen überspannt sein. Dadurch lässt sich die Informations- und/oder Abdeckfläche nach Bedarf auswählen. Man hat auch die Möglichkeit, von den mehreren Überbrückungselementen eine geringere Anzahl als die vorhandene als Steuermodul-Informationsträger einzusetzen und die restlichen Überbrückungselemente nur als Steuermodul-Abdeckungen zu verwenden.

Die Steuermodule haben in der Regel mehrere exponierte Steuermodulseiten, insbesondere eine Vorderseite, eine Oberseite und/oder eine Rückseite. Es besteht die Möglichkeit, mehrere Überbrückungselemente so anzuordnen, dass sie mindestens ein Steuermodul und/oder mindestens eine Gruppe von Steuermodulen an der gleichen Steuermodulseite überspannen. Es besteht ferner eine dahingehende Platzierungsmöglichkeit, dass mehrere Steuermodulseiten der Steuermodule von je mindestens einem Überbrückungselement überspannt sind.

Verfügt ein Steuermodul an einer Seite über eine relativ große Baulänge, was insbesondere für die Oberseite bei Längsgestalt aufweisenden Steuermodulen zutrifft, kann mindestens ein diese Steuermodulseite überspannendes Steuermodul vorhanden sein, durch das das Steuermodul an dieser Steuermodulseite nur teilweise abgedeckt ist. Eine solche selektive Abdeckfunktion bietet sich beispielsweise dann an, wenn ein Steuermodul grundsätzlich sichtbar bleiben soll, bestimmte Bereiche des Steuermoduls jedoch vor einem leichten Zugriff abgeschirmt werden sollen, was beispielsweise für Handhilfsbetätigungseinrichtungen elektro-fluidischer Steuermodule gilt.

In der Regel wird das mindestens eine Überbrückungselement eine im Wesentlichen plattenartige Flachgestalt aufweisen. Es kann sich dabei insbesondere in einer Haupterstreckungsebene ausdehnen. Man hat jedoch ohne Weiteres auch die Möglichkeit, mindestens ein Überbrückungselement, beispielsweise durch eine abgewinkelte Gestaltung, so auszuführen, dass es im montierten Zustand gleichzeitig mehrere unterschiedlich orientierte Steuermodulseiten des oder der überspannten Steuermodule abdeckt. Auf diese Weise kann ein Steuermodul beispielsweise an einer Oberseite und an einer sich daran rechtwinkelig anschließenden Stirnseite abgedeckt werden, ob mit oder ohne zusätzliche Informationsträgerfunktionalität.

Das Überbrückungselement kann beispielsweise haubenartig mit U-förmigem Querschnitt ausgebildet sein, wobei der U-Querschnitt bei einem Blick in die Aufreihungsrichtung sichtbar ist. Hier können dann ein oder mehrere Steuermodule, beispielsweise an ihrer Oberseite und an ihren beiden Stirnseiten, gleichzeitig abgedeckt sein, ohne die Erweiterbarkeit des Steuergerätes in der Aufreihungsrichtung zu beeinträchtigen.

Mindestens ein Überbrückungselement kann bei Bedarf quer zur Aufreihungsrichtung verschiebbar an den ihm zugeordneten Tragelementen fixiert sein. Es kann dann variabel, durch einfaches Verschieben, in unterschiedlichen Überbrückungspositionen platziert werden, ohne abgenommen werden zu müssen. Auf diese Weise kann beispielsweise ein als Steuermodul-Abdeckung fungierendes Überbrückungselement verschoben werden, um bis dahin verdeckte Bereiche des oder der darunter bzw. dahinter liegenden Steuermodule zugänglich zu machen.

Ein und dasselbe Tragelement kann genutzt werden, um Überbrückungselemente zu fixieren, durch die unterschiedliche Steuermodule überspannt werden sollen. Auf diese Weise kann die Anzahl der verwendeten Tragelemente gering gehalten werden, ohne auf zu hohe Spannweiten der Überbrückungselemente zurückgreifen zu müssen.

Um insbesondere bei Steuergeräten mit großer Baulänge ein ansprechendes Erscheinungsbild zu erhalten, können die aufeinanderfolgend angeordneten Überbrückungselemente endseitig mit zueinander passenden Eingriffsmitteln versehen sein, so dass sie unter Gewährleistung einer linearen Ausrichtung gegenseitig in Eingriff bringbar sind.

Mindestens ein als Steuermodul-Informationsträger fungierendes Überbrückungselement enthält zweckmäßigerweise einen zur Fixierung an den beiden ihm zugeordneten Tragelementen geeigneten Grundträger und mindestens ein und vorzugsweise mehrere lösbar daran fixierte Informationsträgerelemente. Ändert sich die Bestückung eines Steuergerätes, genügt hier ein Austausch der Informationsträgerelemente, während der Grundträger kostensparend weiter verwendet werden kann. Die Informationsträgerelemente können in den Grundträger beispielsweise einschiebbar oder daran anclipsbar sein.

Vor allem wenn die Überbrückungselemente aus Kunststoffmaterial bestehen, können sie auf Grund der vorhandenen Materialelastizität leicht lösbar auf das jeweils zugeordnete Tragelement aufgeclipst sein.

Die Fixierung der Überbrückungselemente geschieht zweckmäßigerweise an einem Tragabschnitt der Tragelemente, der sich längs des Umrisses des jeweils benachbarten Steuermoduls erstreckt. Hierbei kann vorgesehen sein, dass der Tragabschnitt über seine gesamte Länge hinweg zur Fixierung von Tragelementen geeignet ist, ohne eine bestimmte Befestigungsstelle vorzugeben.

Als besonders vorteilhaft hat es sich erwiesen, mindestens ein und zweckmäßigerweise sämtliche Tragelemente bügelartig auszuführen, so dass man von Tragbügeln sprechen könnte. Sie haben insbesondere eine im Wesentlichen U-förmige Gestalt und sind zweckmäßigerweise so geformt, dass sie, in der Aufreihungsrichtung betrachtet, außerhalb des Umrisses des jeweils benachbarten Steuermoduls verlaufen. Letzteres hat den Vorteil, dass bei der Gestaltung der Überbrückungselemente auf einfache Formgebungen zurückgegriffen werden kann und dass durch die Tragelemente die in der Aufreihungsrichtung mögliche Packungsdichte der Steuermodule nicht eingeschränkt wird.

Die Tragelemente sind zweckmäßigerweise lösbar angebracht. Bei Tragbügeln erfolgt die Befestigung zweckmäßigerweise im Bereich der beiden Bügelendabschnitte. Um hierbei das Steuergerät nicht zerlegen zu müssen, sieht eine vorteilhafte Gestaltungsvariante eine kreisbogenförmige Formgebung eines Bügelendabschnittes vor, so dass bei der Montage bei gleichzeitigem Verschwenken des Tragelementes ein Eindrehen in eine kreisbogenförmigen Befestigungskanal möglich ist. In Verbindung mit einem federelastisch verformbaren Tragbügel kann hierbei der andere Bügelendabschnitt durch vorübergehendes elastisches Verformen des Tragelementes mit einem ortsfesten Verriegelungsabschnitt des Steuergerätes in oder außer Eingriff gebracht werden.

Unabhängig von seiner Ausgestaltung ist das mindestens eine Tragelement vorzugsweise so platziert, dass es in der Aufreihungsrichtung neben dem bzw. den zu überspannenden Steuermodulen platziert ist. Auf diese Weise wird die Montage/Demontage der Steuermodule nicht behindert.

Bei einem vorteilhaft ausgebildeten Steuergerät sind mehrere Steuermodule gemeinsam auf einem Steuermodulträger angeordnet, wobei die Tragelemente unabhängig von den Steuermodulen an dem Steuermodulträger fixiert sind. Somit können die Steuermodule abgenommen oder angebracht werden, ohne an den Tragelementen Manipulationen vornehmen zu müssen.

Bei einer vorteilhaften Bauform ist der Steuermodulträger als solches modular aufgebaut und setzt sich aus mehreren in der Aufreihungsrichtung aneinandergesetzten Steuermodulträger-Modulen zusammen, die jeweils ein einzelnes oder eine Gruppe von Steuermodulen tragen können. In Verbindung mit einer solchen Bauform ist es besonders zwecksmäßig, wenn die Tragelemente im Fügebereich zwischen zwei unmittelbar aufeinanderfolgenden Steuermodulträger-Modulen fixiert sind. Ist der Steuermodulträger in Verbindung mit einem elektro-fluidischen Steuergerät von Fluidkanälen durchsetzt und befinden sich in den genannten Fügebereichen Dichtungen, besteht sogar die Möglichkeit, diese Dichtungen und das jeweils zugeordnete Tragelement als Baueinheit auszuführen. Auf diese weise nimmt die Montage der Tragelemente keine zusätzliche Zeit in Anspruch.

Nachfolgend wird die Erfindung anhand der beiliegenden Zeichnung näher erläutert. In dieser zeigen:
- Figur 1: eine bevorzugte Ausführungsform eines erfindungsgemäßen modularen Steuergerätes, hier in besonders bevorzugter elektro-fluidischer Bauart, in perspektivischer Darstellung, wobei exemplarisch eine mögliche Verteilung von Überbrückungselementen gezeigt ist,
- Figur 2: das Steuergerät aus Figur 1 im weggeschwenkten Zustand zweier Überbrückungselemente zur Verdeutlichung der dann gegebenen Zugänglichkeit von Steuermodulen zu wartungs- und/oder Installationszwecken,
- Figur 3: einen Querschnitt durch das Steuergerät der Figuren 1 und 2, wobei die Schnittlinie III-III im Fügebereich zweier Steuermodulträger-Module des modular aufgebauten Steuermodulträgers verläuft und wobei das in dieser Fügeebene fixierte Tragelement im installierten Zustand gezeigt ist,
- Figuren 4 und 5: in einer der Figur 3 entsprechenden Darstellungs-weise den Ablauf der Installation eines bügelförmig ausgebildeten Tragelementes,
- Figuren 6 und 7: in jeweils isolierter Darstellung zweier Tragele-mente und zugeordneter Überbrückungselemente einige vorteilhafte Gestaltungsvarianten für Steuermodul-Informationsträger, und
- Figur 8: das modulare Steuergerät in einer mit einem haubenartigen Überbrückungselement ausgestatteten Variante.

Das in seiner Gesamtheit mit Bezugsziffer 1 bezeichnete modulare Steuergerät ist exemplarisch von elektro-fluidischer Bauart und ermöglicht eine fluidische Ansteuerung nicht näher gezeigter Verbraucher anhand elektrischer Steuersignale. Als Betätigungsfluid kommt insbesondere Druckluft zum Einsatz, wenngleich auch hydraulische Medien verwendbar wären.

Das Steuergerät 1 enthält einen bevorzugt platten- oder leistenförmigen Steuermodulträger 2, der eine Bestückungsfläche 3 aufweist, die mit einer Vielzahl von in einer Aufreihungsrichtung 4 aufeinanderfolgenden Steuermodulen 5 in lösbarer Weise bestückt ist.

In Figur 2 ist eines der Steuermodule 5, 5' im vom Steuermodulträger 2 abgenommenen Zustand gezeigt. Der ihm zugeordnete Installationsplatz 6 am Steuermodulträger 2 ist leer. Die lösbare Befestigung am Steuermodulträger 2 geschieht mittels Befestigungsschrauben 7 oder alternativen Befestigungsmitteln, beispielsweise Verriegelungsmittel.

Die Steuermodule 5 der Ausführungsbeispiele sind elektrisch betätigbare Ventilmodule. Es handelt sich insbesondere um vorgesteuerte Mehrwegeventile. Sie enthalten ein längliches Hauptventil 8 mit internem Ventilschieber 12 und eine an dem Hauptventil 8 angebrachte, elektrisch betätigbare Vorsteuerventileinrichtung 13 mit einem oder zwei elektrisch betätigbaren, meist als Magnetventile ausgebildeten Vorsteuerventilen.

Die Steuermodule 5 sind quer zur Aufreihungsrichtung 4 ausgerichtet, so dass sie sich gegenseitig längsseits flankieren.

Sämtliche Steuermodule 5 sind, insbesondere über nicht näher gezeigte Mehrfachsteckverbinder, an eine im Steuermodulträger 2 verlaufende elektrische Leitereinrichtung 14 angeschlossen, die zu einem ebenfalls am Steuermodulträger 2 installierten Schnittstellenmodul 15 führt. Dieses besitzt mindestens eine elektrische Schnittstelle 16 für eine elektrische Steuerleitung, insbesondere eine Bus-Leitung, über die für die Betätigung der Steuermodule 5 erforderliche Steuersignale eingespeist werden können. Das Schnittstellenmodul 15 kann eine Busstation sein.

Optional ist auch eine Ausstattung des Steuergerätes 1 mit einer elektronischen Steuereinrichtung 17 möglich, insbesondere einer sogenannten speicherprogrammierbaren Steuerung (SPS), in der die für die Steuermodule 5 gewünschten Betriebsabläufe elektronisch gespeichert sind.

Der Steuermodulträger 2 bildet einen Fluidverteiler und ist in der Aufreihungsrichtung 4 von mindestens einem Speisekanal 22 sowie mindestens einem - beim Ausführungsbeispiel zwei Stück - Entlüftungskanal 23 durchsetzt. In den Speisekanal 22 kann über eine erste fluidische Schnittstelle 24 von einer nicht näher gezeigten Druckquelle stammendes Druckmedium eingespeist werden. Verbrauchtes Druckmedium wird über mit den Entlüftungskanälen 23 kommunizierende zweite fluidische Schnittstellen 25 abgeführt.

Jeder Speisekanal 22 und jeder Entlüftungskanal 23 steht über nicht gezeigte Zweigkanäle mit jedem Installationsplatz 6 an der Bestückungsfläche 3 in Verbindung. Außerdem münden zu jedem Installationsplatz 6 jeweils zwei individuelle Arbeitskanäle 21 aus, die andernends zur außen am Steuermodulträger 2 angeordneten dritten fluidischen Schnittstellen 26 führen. An letzteren können zu nicht näher gezeigten Verbrauchern, beispielsweise fluidbetätigte Antriebe, führende Fluidleitungen lösbar angeschlossen werden.

Jedes als Ventilmodul ausgebildete Steuermodul 5 verfügt über interne Ventilkanäle, die im installierten Zustand des Steuermoduls 5 mit den am zugeordneten Installationsplatz 6 ausmündenden Kanälen des Steuermodulträgers 2 kommunizieren. Auf diese Weise ist jedes Steuermodul 5 in der Lage, über den Speisekanal 22 zugeführtes Druckmedium an die angeschlossenen Arbeitskanäle 21 auszugeben und von den Arbeitskanälen 21 zurückströmendes Druckmedium in die Entlüftungskanäle 23 abzuleiten. Dies geschieht in gesteuerter Weise auf der Basis der den Steuermodulen 5 über die elektrische Leitereinrichtung 14 zugeführten elektrischen Steuersignale.

Es wäre möglich, eines oder mehrere der Steuermodule 5 als rein elektrische oder elektronische Steuermodule 5 auszubilden, beispielsweise als Relaismodule. Ebenfalls wäre es möglich, sämtliche Steuermodule 5 rein elektrisch oder elektronisch auszuführen, ohne eine Fluidsteuerfunktion. In diesem letztgenannten Fall kann auch auf die beschriebenen Fluidkanäle und fluidischen Schnittstellen des Steuermodulträgers 2 verzichtet werden.

Allen Ausführungsbeispielen des modularen Steuergerätes 1 ist gemeinsam, dass mindestens eine, mehrere in der Aufreihungsrichtung 4 nebeneinander angeordnete Steuermodule beinhaltende Steuermodulgruppe 27 zwischen zwei in der Aufreihungsrichtung 4 beabstandeten Tragelementen 28 für Überbrückungselemente 29 platziert ist. Beim Ausführungsbeispiel der Figuren 1 bis 7 sind insgesamt drei solcher jeweils zwischen zwei Tragelementen 28 angeordneter Steuermodulgruppen 27 vorhanden, während das Ausführungsbeispiel der Figur 8 über nur eine solche auf entgegengesetzten Seiten von je einem Tragelement 28 flankierte Steuermodulgruppe 27 aufweist.

Die Anzahl der in einer Steuermodülgruppe 27 zusammengefassten Steuermodule 5 ist prinzipiell beliebig. Man erkennt beim Ausführungsbeispiel der Figuren 1 bis 7 eine Steuermodulgruppe 27 mit zwei Steuermodulen 5 und zwei Steuermodulgruppen 27 mit vier Steuermodulen 5. Im Falle der Figur 8 umfasst die besagte Steuermodulgruppe 27 insgesamt zehn Steuermodule 5.

Unter Berücksichtigung eines in Figur 8 lediglich strichpunktiert angedeuteten Tragelementes 28 ist ersichtlich, dass auch nur ein einziges Steuermodul 5 zwischen zwei Tragelementen 28 platziert sein kann, wobei auch eine solche Einzelanordnung innerhalb eines Steuergerätes 1 mehrfach vorkommen kann.

Die Tragelemente 28 dienen zum Tragen eines oder mehrerer der schon kurz erwähnten Überbrückungselemente 29. Letztere sind dabei so angeordnet, dass sie an den beiden ein einzelnes Steuermodul 5 oder eine Steuermodulgruppe 27 flankierenden Tragelementen 28 fixiert sind und dabei das oder die besagten Steuermodule 5 insbesondere brückenartig oder stegartig und vorzugsweise auch mit einem geringfügigen Abstand überspannen. Die Überspannungsrichtung fällt hierbei mit der Aufreihungsrichtung 4 zusammen.

Die Überbrückungselemente 29 können, wie dies beim Ausführungsbeispiel der Figur 8 der Fall ist, eine reine Steuermodul-Abdeckung zum Abdecken des mindestens einen überspannten Steuermoduls 5 bilden. Bei dem Steuergerät der Figuren 1 bis 7 übernehmen die vorhandenen Überbrückungselemente 29 eine Doppelfunktion, indem sie sowohl Steuermodul-Abdeckungen als auch gleichzeitig Steuermodul-Informationsträger bilden. Letzteres bedeutet, dass sie mit Hinweisen, Beschriftungen, Bezeichnungen etc. versehen sein können, die sich in irgendeiner Weise auf das überspannte Steuermodul 5 beziehen, beispielsweise als Typangabe oder als Hinweis auf einen Verbraucher, der durch das betreffende Steuermodul 5 angesteuert wird.

Die Abdeckfunktion der Überbrückungselemente 29 setzt quer zur Aufreihungsrichtung 4 eine gewisse Breite voraus, wie sie bei allen Ausführungsbeispielen in mehr oder weniger großem Umfang gegeben ist. Soll ein Überbrückungselement 29 rein als Steuermodul-Informationsträger eingesetzt werden, kann es theoretisch auch relativ schmal ausgeführt werden, wie dies in Figur 1 strichpunktiert angedeutet ist.

Allen Überbrückungselementen 29 ist gemeinsam, dass sie an wenigstens einem der beiden sie tragenden Tragelemente 28 lösbar fixiert sind. Eine nur einseitige lösbare Fixierung reicht in Verbindung mit einer am anderen Tragelement 28 schwenkbaren Lagerung aus, um die Möglichkeit zu schaffen, ein Überbrückungselement 29 gemäß Pfeilen 32 aus der Überbrückungsstellung in eine Freigabestellung wegzuschwenken, so dass das bis dahin überspannte mindestens eine Steuermodul 5 ungehindert frei zugänglich ist. Ist das Überbrückungselement 29 an beiden Tragelementen 28 lösbar fixiert, kann es gemäß Pfeil 33 vorübergehend komplett abgenommen werden.

Bevorzugt wird die aus Figuren 1 bis 7 gut ersichtliche Lösung, bei der mindestens ein und zweckmäßigerweise sämtliche Überbrückungselemente 29 an beiden sie jeweils tragenden Tragelementen 28 sowohl lösbar als auch schwenkbeweglich gelagert sind, so dass der Anwender die Option hat, die Überbrückungselemente 29 jeweils komplett abzunehmen oder bezüglich dem einen oder anderen Tragelement 28 zu verschwenken, je nachdem, welcher Handhabungsvorgang momentan am günstigsten erscheint.

Die Figuren 1 bis 7 machen deutlich, dass das gleiche mindestens eine Steuermodul 5 gleichzeitig von mehreren Überbrückungselementen 29 überspannt sein kann. Diese mehreren Überbrückungselemente 29 können dann quer zur Aufreihungsrichtung 4 unmittelbar aneinander anschließen, oder auch mit Abstand zueinander angeordnet sein. Es besteht insbesondere die Möglichkeit zu einer bedarfsgerechten variablen Platzierung dort, wo sie ihren Funktionszweck.am besten erfüllen.

Die am Steuermodulträger 2 fixierten Steuermodule 5 besitzen eine dem Steuermodulträger 2 entgegengesetzte Oberseite 34 sowie zwei einander entgegengesetzte, quer zur Aufreihungsrichtung 4 orientierte Stirnseiten 35, 36, wobei letztere eine Vorderseite und eine Rückseite bilden können. Mit seiner Unterseite 37 sitzt das Steuermodul 5 auf der Bestückungsfläche 3 des Steuermodulträgers 2.

Gemäß Figuren 1 und 2 können mehrere Überbrückungselemente 29 vorhanden sein, die ein und dasselbe Steuermodul 5 bzw. ein und dieselbe Steuermodulgruppe 27 an der gleichen Steuermodulseite überspannen, exemplarisch an der Oberseite 34. Gleichzeitig wird aus den Abbildungen deutlich, dass die einzelnen Steuermodule 5 auch gleichzeitig an mehreren Steuermodulseiten von je mindestens einem Überbrückungselement 29 überspannt sein können. Die Ausführungsbeispiele zeigen hier eine Anordnung, bei der die beiden Stirnseiten 35, 36 von je einem Überbrückungselement 29 und die Oberseite 34 gleichzeitig von zwei Überbrückungselementen 29 überspannt sind. Zwischen den dem mindestens einen gleichen Steuermodul 5 zugeordneten Überbrückungselementen 29 kann ein Zwischenraum vorhanden sein, was jedoch nicht zwingend ist.

Anhand der Figuren 1 bis 7 ist ferner nachvollziehbar, dass die quer zu der Aufreihungsrichtung 4 gemessene Breite der Überbrückungselemente 29 geringer sein kann als die in der gleichen Richtung gemessenen Abmessungen des jeweils überspannten Steuermoduls 5. In diesem Fall deckt das Überbrückungselement 29 das/die überspannte(n) Steuermodul(e) nur teilweise ab. Eine Komplettabdeckung ist hier durch Verwendung einer entsprechenden Mehrzahl von nebeneinander angeordneten Überbrückungselementen 29 möglich.

Das aus Figur 8 ersichtliche Steuergerät 1 enthält ein Überbrückungselement 29, das gleichzeitig mehrere Steuermodulseiten 34, 35, 36 der überspannten Steuermodule 5 abdeckt. Dabei liegt an den quer zur Aufreihungsrichtung 4 orientierten Seiten eine Komplettabdeckung der Steuermodule 5 vor.

Um dies zu realisieren, ist das Überbrückungselement 29 haubenartig mit U-förmigem Querschnitt ausgebildet, wobei es sich, zweckmäßigerweise in komplett geschlossener Bauweise - gleichzeitig über die Oberseite 34 und die beiden Stirnseiten 35, 36 sämtlicher vorhandener Steuermodule 5 hinweg erstreckt. Nur die in der Aufreihungsrichtung 4 orientierten Längsseiten der äußersten Steuermodule 5 der Steuermodulanordnung bleiben von diesem Überbrückungselement 29 unabgedeckt. Bei Bedarf lässt sich dort aber ergänzend noch ein Abschlusswandelement installieren oder man bildet die dort sitzenden Tragelemente 28 so aus, dass sie eine geschlossene Wand repräsentieren.

Beim Ausführungsbeispiel der Figur 8 kann mindestens einer der beiden die Stirnseiten 35, 36 abdeckenden Schenkelabschnitte 38 des Überbrückungselementes 29 kürzer als die Bauhöhe der überspannten Steuermodule 5 ausfallen, so dass letztere an einer oder mehreren Stirnseiten 35, 36 nur teilweise abgedeckt sind.

Man kann das gleichzeitig mehrere Steuermodulseiten wenigstens teilweise abdeckende Überbrückungselement 29 beispielsweise auch als Winkelelement ausbilden, so dass es lediglich die Oberseite 34 und eine der beiden Stirnseiten 35, 36 ganz oder teilweise überspannt.

Insbesondere wenn die Breite der Überbrückungselemente 29 geringer ist als die in der gleichen Richtung gemessenen Abmessungen des oder der überspannten Steuerelemente 5 ist es von Vorteil, wenn das Überbrückungselement 29 gemäß Doppelpfeil 42 quer zur der Aufreihungsrichtung 4 verschiebbar an den es tragenden Tragelementen 28 fixiert ist. Dadurch besteht die Möglichkeit, ein und dasselbe Überbrückungselement 29, ohne es von den Tragelementen 28 abnehmen zu müssen, allein durch Verschieben 42 in unterschiedlichen Überbrückungsstellungen positionieren zu können, in denen es unterschiedliche Bereiche des überspannten mindestens einen Steuermoduls 5 abdeckt.

Verfügen die Steuermodule 5 im Falle einer Ausgestaltung als Ventilmodule über Handhilfsbetätigungseinrichtungen 43, die eine von elektrischen Steuersignalen unabhängige Handbetätigung ermöglichen, kann ein Überbrückungselement 29 in seiner Funktion als Steuermodul-Abdeckung normalerweise so platziert sein, dass es die Handhilfsbetätigungseinrichtungen 43 abdeckt und versehentliche Betätigungen verhindert. Ein entsprechend pösitioniertes Überbrückungselement 29 ist in Figur 2 strichpunktiert angedeutet. Soll eine Handbetätigung vorgenommen werden, genügt es, das betreffende Tragelement 28 gemäß Pfeil 42 längs den Tragelementen 28 zu verschieben, bis die Handhilfsbetätigungseinrichtungen 43 freiliegen.

Vorzugsweise sind die Überbrückungselemente 29, wenn sie sich nicht gleichzeitig über mehrere unterschiedlich orientierte Steuermodulseiten hinweg erstrecken, plattenartig gestaltet. Dies lässt sich gut aus Figuren 1, 2, 6 und 7 ersehen. Sie haben zweckmäßigerweise einen rechteckigen Grundriss. Exemplarisch ist ihre in der Aufreihungsrichtung 4 gemessene Länge größer als die quer zur Aufreihungsrichtung 4 gemessene Breite. Andere Abmessungsverhältnisse sind jedoch ebenfalls möglich.

Sind, wie im Falle des in Figuren 1 bis 7 gezeigten Steuergerätes 1, mehrere in der Aufreihungsrichtung 4 aufeinanderfolgende, einzeln oder gruppenweise von Überbrückungselementen 29 zu überspannende Steuermodule 5 vorhanden, so werden zweckmäßigerweise diejenigen Tragelemente 28, die in der Aufreihungsrichtung 4 zwischen zwei weiteren Tragelementen platziert sind, zum gleichzeitigen Fixieren der sich zu dem einen weiteren Tragelement und dem anderen weiteren Tragelement erstreckenden Überbrückungselemente 29 eingesetzt. Auf diese Weise kann die Anzahl der erforderlichen Tragelemente 28 so gering wie möglich gehalten werden.

In diesem Zusammenhang ist es auch vorteilhaft, wenn die einzelnen Überbrückungselemente 29 endseitig mit zueinander passenden Eingriffsmitteln 44 versehen sind, über die in der Aufreihungsrichtung 4 aufeinanderfolgende Überbrückungselemente 29 im Bereich des gemeinsam zugeordneten Tragelementes 28 so in Eingriff stehen, dass sie in ihrer Ausdehnungsebene quer zur Aufreihungsrichtung 4 formschlüssig aneinander fixiert sind.

Dies begünstigt die Herstellung eines exakten Reihenverlaufes aufeinanderfolgender Überbrückungselemente 29 und verhindert Beeinträchtigungen bei der Fixierung am jeweiligen Tragelement 28.

Die Eingriffsstrukturen 44 enthalten zweckmäßigerweise eine am jeweils einen Überbrückungselement 29 angeordnete Lasche 45 und zwei am jeweils anderen Trageelement 28 angeordnete, einen der Breite der Lasche 45 entsprechenden Zwischenraum 46 begrenzende Vorsprünge 47, so dass die Lasche 45 in den Zwischenraum 46 eingreifen kann. Jedes Überbrückungselement 29 ist einenends mit der Lasche 45 und andernends mit den beiden Vorsprüngen 47 ausgestattet, so dass eine problemlose Verkettung möglich ist.

Einige vorteilhafte Ausführungsbeispiele von als Steuermodul-Informationsträgern fungierenden Überbrückungselementen 29 gehen aus Figuren 6 und 7 hervor. Sie enthalten jeweils einen zur unmittelbaren Fixierung an den beiden Tragelementen 28 vorgesehenen, bevorzugt plattenartigen Grundträger 48 und mindestens ein lösbar daran fixiertes Informationsträgerelement 52.

Gemäß dem aus Figur 6 ersichtlichen Ausführungsbeispiel sind die Informationsträgerelemente 52 durch Anclipsen lösbar am Grundträger 48 fixierbar. Dabei kann für jedes überspannte Steuermodul 5 mindestens ein individuelles Informationsträgerelement 52 vorhanden sein. Es hat zweckmäßigerweise eine plättchenartige Gestalt.

Beim Ausführungsbeispiel der Figur 7 ist das Informationsträgerelement 52 eine beschriftbare, beispielsweise aus Kunststoffmaterial, oder Papier bestehende Trägerplatte, die auf dem Grundträger 48 liegt und durch ein transparentes Abdeckelement 53 abgedeckt und gehalten ist. Das Abdeckelement 53 ist unter Zwischenfügung des Informationsträgerelementes 52 am Grundträger 48 lösbar befestigt, beispielsweise durch Aufschieben in der Längsrichtung. Hiermit lassen sich sehr einfach Bauformen realisieren, bei denen mehreren überspannten Steuermodulen 5 ein gemeinsames Informationsträgerelement 52 zugeordnet ist.

In allen Fällen sind die Informationsträgerelemente 52 austauschbar, um die wiederzugebenden Informationen anwendungsspezifisch vorgeben und auch auswechseln zu können.

Die Überbrückungselemente 29 sind zweckmäßigerweise an beiden sie jeweils tragenden Tragelementen 28 mittels einer Rastverbindungseinrichtung 54 lösbar fixiert. Die Überbrückungselemente 29 verfügen hierzu am jeweiligen Endbereich über Rastmittel 55, die mit dem zugeordneten Tragelement 28, insbesondere durch Aufclipsen, in lösbaren Rasteingriff bringbar sind. Die für das Verrasten notwendige Verformbarkeit wird den Rastmitteln 55 insbesondere durch eine geeignete Materialwahl verliehen, wobei bevorzugt Kunststoffmaterial zum Einsatz gelangt, aus dem zweckmäßigerweise das gesamte Überbrückungselement 29, zumindest jedoch der gegebenenfalls vorhandene Grundträger 48 besteht. Bei den Ausführungsbeispielen sind die Lasche 45 und die Vorsprünge 47 als Rastmittel ausgeführt.

Eine von der Rastverbindungseinrichtung 54 unmittelbar gebildete Schwenklagereinrichtung 56 definiert eine quer zur Aufreihungsrichtung 4 verlaufende Schwenkachse 57 für das angerastete Überbrückungselement 29. Somit kann wahlweise die eine oder andere Rastverbindungseinrichtung 54 gelöst werden, um dann das Überbrückungselement 29 gemäß Pfeilen 32 um die erwähnte Schwenkachse 57 aus der Überbrückungsstellung heraus zu verschwenken.

Die Tragelemente 28 sind jeweils unabhängig von den Steuermodulen 5 gerätefest fixiert. Somit können wahlweise ein oder mehrere Steuermodule 5 entfernt und/oder ausgetauscht werden, ohne die Tragelemente 28 abnehmen zu müssen. Auch die Überbrückungselemente 29 können in vielen Fällen bei an den Steuermodulen 5 vorzunehmenden Manipulationen an Bord des Steuergerätes 1 verbleiben. Auf Grund der vorzugsweise vorhandenen verschwenkbarkeit 32 können sie in eine nicht hindernde Freigabestellung verschwenkt werden. Sind sie komplett abnehmbar ausgebildet, kann man sie bis zur Erledigung der gewünschten Manipulationen entfernen, um sie anschließend unverzüglich wieder anzubringen. Selbst wenn sie zum Austausch eines Ventilmoduls abgenommen werden müssen, kann man sie bei entferntem Ventilmodul gleich wieder anbringen, so dass eine gewünschte Informationsträgerfunktion für die anschließende Neuinstallation eines Steuermoduls gewahrt bleibt.

Bei einem mit einem Steuermodulträger 2 ausgestatteten Steuergerät 1 ist es zweckmäßig, wenn die Tragelemente 28 unabhängig von den Steuermodulen 5 am Steuermodulträger 2 gehalten sind. Prinzipiell kann es sich sogar um mit dem Steuermodulträger 2 einstückige Komponenten handeln. Bevorzugt wird aber die beim Ausführungsbeispiel realisierte separate Ausgestaltung, zweckmäßigerweise verbunden mit einer am Steuermodulträger 2 lösbaren Befestigung. Dies ermöglicht es, die Tragelemente 28 nach Bedarf und nur im Bereich solcher Steuermodule 5 zu installieren, denen eine Abdeckfunktion und/oder Informationsträgerfunktion zugeordnet werden soll.

Allen Ausführungsbeispielen ist eine vorteilhafte bügelartige Ausgestaltung der Tragelemente 28 gemeinsam. Man kann sie daher auch als Tragbügel bezeichnen. Sie bestehen zweckmäßigerweise aus einem Material mit gewissen federelastischen Eigenschaften, wobei es sich vorzugsweise um Metallbügel handelt. Sie können dann sehr einfach aus einem gebogenen Metalldraht bestehen.

Der Querschnitt des Bügelkörpers 58 ist zweckmäßigerweise kreisförmig.

Vorzugsweise hat das bügelartige Tragelement 28 eine im Wesentlichen U-förmige Gestalt. Es ist am Steuermodulträger 2 fixiert, wobei seine Bügelöffnung 62 dem Steuermodulträger 2 zugewandt ist und er den Steuermodulträger 2 von oben her quer übergreift. Dabei steht er insgesamt nach oben über die Bestückungsfläche 3 vor. Im montierten Zustand ergibt sich so eine geländerartige Struktur.

Die freien Endabschnitte der beiden zwischen sich die Bügelöffnung 62 begrenzenden Bügelschenkel 63 des Tragelementes 28 sind als Verankerungsabschnitte 64 ausgebildet, über die das Tragelement 28 am Steuermodulträger 2 verankert ist. Die Bügelschenkel 63 ragen, insbesondere rechtwinkelig zur Bestückungsfläche 3, nach oben, um letztlich in einen sie verbindenden, den Steuermodulträger 2 quer zur Aufreihungsrichtung 4 überquerenden Längssteg 65 des Tragelementes 28 überzugehen.

Die beiden Bügelschenkel 63 bilden zusammen mit dem Längssteg 65 einen sich längs des Umrisses des benachbarten Steuermoduls 5 erstreckenden Tragabschnitt 66 des Tragelementes 28, an dem die Überbrückungselemente 29 an beliebiger Stelle fixierbar sind.

Vorzugsweise hat der Tragabschnitt 66 einen derartigen U-förmigen Verlauf, dass er - gemäß Figur 3 in der Aufreihungsrichtung 4 betrachtet - außerhalb des Umrisses des zu überspannenden, benachbarten Steuermoduls 5 verläuft. Ein an ihm befestigtes Überbrückungselement 29 kann somit relativ flach ausfallen und bedarf keiner Abwinkelung. Die Überbrückungselemente 29 können insbesondere auch in den zwischen den sich gegenüberliegenden Tragabschnitten 66 der beiden zugeordneten Tragelemente 28 angeordneten Zwischenraum eintauchen und somit praktisch in einer gemeinsamen Ebene mit dem jeweils zugeordneten Tragabschnitt 6 verlaufen.

Obgleich es prinzipiell unproblematisch ist, wenn ein Überbrückungselement 29 mit einem überspannten Steuermodul 5 in Berührkontakt steht, ist es doch zweckmäßig, die Anordnung so zu treffen, dass die Steuermodule 5 von den Überbrückungselementen 29 jeweils mit Abstand überspannt sind. Diesen Abstand wird man zweckmäßigerweise so gering wie möglich halten, um das Bauvolumen des Steuergerätes 1 nicht unnötig zu vergrößern.

Die Rastmittel 55 können bequem auf den Tragabschnitt 66 aufgerastet werden. Sie enthalten jeweils zwei Schenkel, die den Tragabschnitt 66 im aufgerasteten Zustand reiterartig um etwas mehr als die Hälfte seines Umfanges umgreifen. Beim Aufrasten und Abnehmen werden sie daher kurzzeitig elastisch aufgeweitet. Bedingt durch den kreisförmigen Querschnitt des Bügelkörpers 58 sind außerdem beste Voraussetzungen für die Schwenkbeweglichkeit 32 gegeben. Die aufgerasteten Rastmittel 45 können unter gleichzeitigem Verschwenken des zugeordneten Überbrückungselementes 29 um den kreiszylindrisch konturierten Bügelkörper 28 verschwenkt werden. Dies gilt sowohl für die an dem Längssteg 65 als auch für die an den Bügelschenkeln 63 fixierten Tragelemente 28.

Eine besonders einfache und kostengünstige Art der lösbaren Fixierung der Tragelemente 28 am Steuermodulträger 2 sieht kreisbogenförmig gestaltete Verankerungsabschnitte 34 an den Enden der Bügelschenkel 63 vor. Die Länge des Kreisbogens beträgt zweckmäßigerweise etwa 180°. Der Kreisbogen selbst verläuft in der Bügelebene des bügelförmigen Tragelementes 28, wobei die Kreisbogenöffnungen voneinander wegweisen.

Für jedes Tragelement 28 sind in einer zur Bestückungsfläche 3 rechtwinkeligen Seitenfläche 67 des Steuermodulträgers 2 - an dieser Seitenfläche 67 befinden sich vorzugsweise auch die fluidischen Schnittstellen 24, 25, 26 - die beiden Mündungen eines sich ebenfalls in der Bügelebene erstreckenden kreisbogenförmigen Befestigungskanals 68 mit bevorzugt halbkreisförmiger Erstreckung vorgesehen. Im Bereich der entgegengesetzten Längsseite der Bestückungsfläche 3 befindet sich, in einer auch den Befestigungskanal 68 enthaltenden, zur Aufreihungsrichtung 4 rechtwinkeligen Montageebene - letztere fällt mit der Bügelebene zusammen - je eine Ausnehmung 72 mit hinterschnittener Querschnittskontur. Der Hinterschnitt resultiert aus einem Verriegelungsvorsprung 73. Die quer zur Aufreihungsrichtung 4 gemessene Länge der Ausnehmung 72 ist ausreichend groß, um den Verankerungsabschnitt 64 daran vorbeiführen zu können, so dass er in oder außer Eingriff mit dem Verriegelungsvorsprung 73 bringbar ist.

Die Figuren 4 und 5 zeigen die Art der Montage eines Tragelementes 28. Dieses wird in der Montageebene ausgerichtet und mit einem seiner Verankerungsabschnitte 64 in den Befestigungskanal 68 eingeführt. Das Einführen erfolgt an der näher zur Bestückungsfläche 3 liegenden oberen Kanalmündung 74. Das Tragelement 28 nimmt dann eine aus Figur 4 ersichtliche, schräg nach oben ragende Ausgangsposition ein, aus der es gemäß Pfeil 75 über die Bestückungsfläche 3 geschwenkt wird, wobei sich der Verriegelungsvorsprung 73 in den Befestigungskanal 68 eindreht. Eine Zwischenposition dieser Schwenkbewegung 75 ist in Figur 5 wiedergegeben.

Gegen Ende der Schwenkbewegung 75 taucht der zweite der Verankerungsabschnitte 64 in die zur Bestückungsfläche 3 hin offene Ausnehmung 72 ein und hintergreift den darin befindlichen Verriegelungsvorsprung 73. Letzteres geschieht im Rahmen eines vorübergehenden elastischen Verformens des bügelartigen Tragelementes unter zeitweiliger Verengung der Bügelöffnung 62.

Letztlich ist somit das Tragelement 28 mit seinen beiden Bügelschenkeln 63 zwischen einerseits dem Verriegelungsvorsprung 73 und andererseits der den Befestigungskanal 68 begrenzenden Kanalwandung verspannt.

Bei Bedarf kann das Tragelement 28 leicht entnommen werden, indem es durch elastisches Zusammendrücken der beiden Bügelschenkel 63 außer Eingriff mit dem Verriegelungsvorsprung 73 gebracht und anschließend wieder aus dem Befestigungskanal 68 herausgedreht wird.

Diese Beschreibung macht deutlich, dass die Tragelemente 28 unabhängig von den Steuermodulen 5 an dem Steuermodulträger 2 fixiert sind.

Zweckmäßigerweise sind die Tragelemente 28 jeweils so platziert, dass sie in der Aufreihungsrichtung 4 neben dem/den zu überspannenden Steuermodul(en) 5 platziert sind. Die Steuermodule 5 werden somit von den Tragelementen 28 quasi flankiert. Sie können folglich leicht installiert und deinstalliert werden, ohne durch die Tragelemente 28 behindert zu werden.

Der Steuermodulträger 2 kann ein einstückiger Körper sein. Bevorzugt ist er jedoch in seiner mit der Aufreihungsrichtung 4 zusammenfallenden Längsrichtung modular aufgebaut. Er enthält dann mehrere unter Zwischenfügung einer aus Figur 3 ersichtlichen Dichtungsstruktur 76 in der Aufreihungsrichtung 4 aneinandergesetzte Steuermodülträger-Module 77, die entweder durch Zuganker zusammengehalten werden oder, wie beim Ausführungsbeispiel, durch gegenseitige Befestigung mittels Befestigungsschrauben 78 oder anderer Befestigungsmittel. Die Figuren 3 bis 5 repräsentieren jeweils einen Querschnitt durch den Steuermodulträger 2 im Fügebereich zweier aufeinanderfolgender Steuermodulträger-Module 77.

Der mindestens eine Speisekanal 22 und Entlüftungskanal 23 setzt sich unter anderem aus die Steuermodulträger-Module 77 durchsetzenden und sich ergänzenden Kanalabschnitten zusammen.

Jedes Steuermodulträger-Modul 77 trägt ein oder mehrere Steuermodule 5. Alle Steuermodule 5 auf den einzelnen Steuermodulträger-Modulen 77 sind zweckmäßigerweise von zwei Tragelementen 28 begrenzt und werden gemeinsam von mindestens einem Überbrückungselement 29 überspannt.

Letzteres resultiert daraus, dass die Tragelemente 28 jeweils im Fügebereich zwischen zwei unmittelbar aufeinanderfolgenden Steuermodulträger-Modulen 77 fixiert sind. Sie greifen mit ihren Verankerungsabschnitten 64 in diesen Fügebereich ein.

Um dies auf besonders einfache konstruktive Weise zu verwirklichen, werden beim Ausführungsbeispiel der Befestigungskanal 68 und die mit dem Verriegelungsvorsprung 73 ausgestattete Ausnehmung 72 gemeinsam von den beiden jeweils zusammengefügten Steuermodulträger-Modulen 77 definiert. Am einfachsten geschieht dies dadurch, dass in der Fügefläche des jeweils einen Steuermodulträger-Moduls 77 nutartige Vertiefungen ausgebildet sind, die die Kontur des Befestigungskanals 68 und der Ausnehmung 72 vorgeben und die von der Fügefläche des angesetzten Steuermodulträger-Moduls 77 überdeckt werden. Die Figuren 3 bis 5 geben den Blick frei auf die mit den nutartigen Vertiefungen ausgestattete Fügefläche.

Das Verlegen des Befestigungskanals 68 und der Ausnehmung 72 in den Fügebereich ermöglicht eine besonders einfache Herstellung, da auch komplexe Verläufe relativ einfach durch Spritzgießen ausgeformt werden können.

## Patentansprüche

1. Modulares Steuergerät, insbesondere elektro-fluidischer Art, mit mehreren in einer Aufreihungsrichtung (4) aufeinanderfolgend angeordneten Steuermodulen (5), wobei mindestens ein einzelnes Steuermodul (5) und/oder mindestens eine Gruppe (27) von Steuermodulen (5) zwischen zwei in der Aufreihungsrichtung (4) beabstandeten Tragelementen (28) platziert ist, an denen mindestens ein das/die dazwischenliegende(n) Steuermodul(e) in der Aufreihungsrichtung (4) überspannendes, eine Steuermodul-Abdeckung und/oder einen Steuermodul-Informationsträger bildendes Überbrückungselement (29) abnehmbar fixiert ist, **dadurch gekennzeichnet, dass** das mindestens eine Überbrückungselement (29) an einem oder an beiden es tragenden Tragelementen (28) durch eine Rastverbindungseinrichtung (54) lösbar und wegschwenkbar fixiert ist, wobei die Rastverbindungseinrichtung (54) unmittelbar eine Schwenklagereinrichtung (56) bildet, die eine quer zu der Aufreihungsrichtung (4) verlaufende Schwenkachse (57) für das angerastete Überbrückungselement (29) definiert.

2. Steuergerät nach Anspruch 1, **dadurch gekennzeichnet, dass** das mindestens eine Steuermodul (5) und/oder die mindestens eine Gruppe (27) von Steuermodulen (5) gleichzeitig von mehreren Überbrückungselementen (29) überspannt ist.

3. Steuergerät nach Anspruch 2, **dadurch gekennzeichnet, dass** mehrere Überbrückungselemente (29) das/die zugeordnete(n) Steuermodul(e) an der gleichen Steuermodulseite (34) überspannen.

4. Steuergerät nach Anspruch 2 oder 3, **dadurch gekennzeichnet, dass** das/die Steuermodul(e) gleichzeitig an mehreren Steuermodulseiten (34, 35, 36) von je mindestens einem Überbrückungselement (29) überspannt sind.

5. Steuergerät nach einem der Ansprüche 1 bis 4, **dadurch gekennzeichnet, dass** mindestens ein Überbrückungselement (29) das/die überspannte(n) Steuermodul(e) nur teilweise abdeckt.

6. Steuergerät nach einem der Ansprüche 1 bis 5, **dadurch gekennzeichnet, dass** mindestens ein Überbrückungselement (29) gleichzeitig mehrere Steuermodulseiten (34, 35, 36) des/der überspannten Steuermodule(s) wenigstens teilweise abdeckt.

7. Steuergerät nach einem der Ansprüche 1 bis 6, **dadurch gekennzeichnet, dass** mindestens ein Überbrückungselement (29) haubenartig mit U-förmigem Querschnitt ausgebildet ist und das/die zugeordnete(n) Steuermodul(e) gleichzeitig an mehreren Steuermodulseiten (34, 35, 36) zumindest teilweise abdeckt.

8. Steuergerät nach einem der Ansprüche 1 bis 7, **dadurch gekennzeichnet, dass** das mindestens eine Überbrückungselement (29) quer zu der Aufreihungsrichtung (4) verschiebbar an den es tragenden Tragelementen (28) fixiert ist, derart, dass es wahlweise in unterschiedlichen Überbrückungspositionen platziert werden kann, ohne von den Tragelementen (28) abgenommen werden zu müssen.

9. Steuergerät nach einem der Ansprüche 1 bis 8, **dadurch gekennzeichnet, dass** das mindestens eine Überbrückungselement (29) plattenartig gestaltet ist.

10. Steuergerät nach einem der Ansprüche 1 bis 9, **dadurch gekennzeichnet, dass** mindestens ein in der Aufreihungsrichtung (4) zwischen zwei weiteren Tragelementen (28) platziertes Tragelement (28) vorhanden ist, an dem je mindestens ein sich zu dem einen und zu dem anderen weiteren Tragelement (28) erstreckendes Überbrückungselement (29) fixiert oder fixierbar ist.

11. Steuergerät nach Anspruch 10, **dadurch gekennzeichnet, dass** die Überbrückungselemente (29) endseitig mit zueinander passenden Eingriffsstrukturen (44) versehen sind, derart, dass mehrere Überbrückungselemente (29) in der Aufreihungsrichtung (4) in Reihe aufeinanderfolgend anbringbar sind, wobei sie unter gegenseitiger linearer Ausrichtung lösbar miteinander in Eingriff stehen.

12. Steuergerät nach einem der Ansprüche 1 bis 11, **dadurch gekennzeichnet, dass** mindestens ein als Steuermodul-Informationsträger ausgebildetes Überbrückungselement (29) einen zur Fixierung an den beiden es tragenden Tragelementen (28) vorgesehenen Grundträger (48) und mindestens ein lösbar daran fixiertes Informationsträgerelement (52) aufweisen.

13. Steuergerät nach einem der Ansprüche 1 bis 12, **dadurch gekennzeichnet, dass** das mindestens eine Überbrückungselement (29) auf das Tragelement (28) aufgeclipst ist.

14. Steuergerät nach einem der Ansprüche 1 bis 13, **dadurch gekennzeichnet**, das mindestens ein Tragelement (28) einen sich über die gesamte quer zur Aufreihungsrichtung (4) gemessene Länge des benachbarten Steuermoduls (5) erstreckenden Tragabschnitt (66) zur Fixierung des mindestens einen Überbrückungselements (29) aufweist.

15. Steuergerät nach einem der Ansprüche 1 bis 14, **dadurch gekennzeichnet, dass** mindestens ein Tragelement (28) einen sich längs wenigstens eines Teils des Umrisses des benachbarten Steuermoduls (5) erstreckenden Tragabschnitt (66) aufweist, an dem das mindestens eine Überbrückungselement (29) gehalten ist.

16. Steuergerät nach einem der Ansprüche 1 bis 15, **dadurch gekennzeichnet, dass** mindestens ein Tragelement (28) bügelartig ausgebildet ist.

17. Steuergerät nach Anspruch 16, **dadurch gekennzeichnet, dass** das bügelartige Tragelement (28) im Wesentlichen U-förmig gestaltet ist.

18. Steuergerät nach Anspruch 16 oder 17, **dadurch gekennzeichnet, dass** das bügelartige Tragelement (28), in der Aufreihungsrichtung (4) betrachtet, außerhalb des Umrisses des benachbarten Steuermoduls (5) verläuft.

19. Steuergerät nach einem der Ansprüche 16 bis 18, **dadurch gekennzeichnet, dass** das bügelartige Tragelement (28) im Bereich seiner beiden Bügelendabschnitte jeweils lösbar ortsfest fixiert ist, derart, dass eine Montage und Demontage ohne Zerlegen des Steuergerätes (1) möglich ist.

20. Steuergerät nach einem der Ansprüche 16 bis 19, **dadurch gekennzeichnet, dass** einer der Endabschnitte des bügelartigen Tragelementes (28) kreisbogenförmig gestaltet ist und bei seiner Montage, durch Verschwenken in einer zur Aufreihungsrichtung rechtwinkeligen Montageebene, in einen kreisbogenförmigen Befestigungskanal (68) eindrehbar ist.

21. Steuergerät nach Anspruch 19 oder 20, **dadurch gekennzeichnet, dass** das bügelartige Tragelement (28) federelastisch verformbar ist, derart, dass wenigstens einer seiner Endabschnitte durch vorübergehendes elastisches Verformen des Tragelementes (28) mit einem bezüglich dem mindestens einen Steuermodul (5) ortsfesten Verriegelungsabschnitt (73) in oder außer Eingriff bringbar ist.

22. Steuergerät nach einem der Ansprüche 1 bis 21, **dadurch gekennzeichnet, dass** das mindestens eine Tragelement (28) in der Aufreihungsrichtung (4) neben einem zu überspannenden Steuermodul (5) platziert ist.

23. Steuergerät nach einem der Ansprüche 1 bis 22, **dadurch gekennzeichnet, dass** die Steuermodule (5) gemeinsam auf einem Steuermodulträger (2) angeordnet sind, wobei die Tragelemente (28) unabhängig von den Steuermodulen (5) an dem Steuermodulträger (2) fixiert sind.

24. Steuergerät nach Anspruch 23, **dadurch gekennzeichnet, dass** sich der Steuermodulträger (2) aus mehreren in der Aufreihungsrichtung (4) aneinandergereihten Steuermodulträger-Modulen (77) zusammensetzt, wobei die Steuermodule (5) einzeln oder gruppenweise an Steuermodulträger-Modulen (77) befestigt sind.

25. Steuergerät nach Anspruch 24, **dadurch gekennzeichnet, dass** das mindestens eine Tragelement (28) im Fügebereich zwischen zwei unmittelbar aufeinanderfolgenden Steuermodulträger-Modulen (77) fixiert ist.

26. Steuergerät nach einem der Ansprüche 1 bis 25, **gekennzeichnet durch** eine Ausgestaltung als elektro-fluidisches Steuergerät, wobei mindestens ein Steuermodul (5) als elektrisch betätigbares Ventilmodul ausgebildet ist.

27. Steuergerät nach Anspruch 26, **dadurch gekennzeichnet, dass** zumindest die als Ventilmodule ausgebildeten Steuermodule (5) auf einem einen Fluidverteiler bildenden Steuermodulträger (2) angeordnet sind.

## Claims

1. Modular control unit, in particular of the electro-fluidic type, with several control modules (5) arranged consecutively in a direction of lining-up (4), wherein at least one single control module (5) and/or at least one group (27) of control modules (5) are or is placed between two support elements (28) spaced apart in the direction of lining-up (4) and to which is fixed removably at least one bridging element (29) spanning the intermediate control module(s) in the direction of lining-up (4) and forming a control module cover and/or a control module information carrier, **characterised in that** the bridging element or elements (29) is or are fixed, releasably and so as to be able to be swivelled away, to one or both supporting support elements (28) by a latching connection device (54), wherein the latching connection device (54) directly forms a swivel bearing device (56) which defines a swivel axis (57) for the latched-on bridging element (29) running crossways to the direction of lining-up (4).

2. Control unit according to claim 1, **characterised in that** the control module or modules (5) and/or the group or groups (27) of control modules (5) are simultaneously spanned by several bridging elements (29).

3. Control unit according to claim 2, **characterised in that** several bridging elements (29) span the assigned control module(s) on the same control module side (34).

4. Control unit according to claim 2 or 3, **characterised in that** the control module(s) are simultaneously spanned on several control module sides (34, 35, 36) by in each case at least one bridging element (29).

5. Control unit according to any of claims 1 to 4, **characterised in that** at least one bridging element (29) only partly covers the spanned control module(s).

6. Control unit according to any of claims 1 to 5, **characterised in that** at least one bridging element (29) simultaneously covers at least partly several control module sides (34, 35, 36) of the spanned control module(s).

7. Control unit according to any of claims 1 to 6, **characterised in that** at least one bridging element (29) is hood-like with a U-shaped cross-section and simultaneously covers the assigned control module(s) at least partly on several control module sides (34, 35, 36).

8. Control unit according to any of claims 1 to 7, **characterised in that** the bridging element or elements (29) is or are fixed movably to their supporting support elements (28) at right-angles to the direction of lining-up (4) in such a way that it or they may be placed as desired in different bridging positions without having to be removed from the support elements (28).

9. Control unit according to any of claims 1 to 8, **characterised in that** the bridging element or elements (29) is or are plate-shaped.

10. Control unit according to any of claims 1 to 9 **characterised in that** there is provided, placed in the direction of lining-up (4) between two further support elements (28), at least one support element (28) to which is or may be fixed at least one bridging element (29) extending to the one and to the other further support element (28).

11. Control unit according to claim 10, **characterised in that** the bridging elements (29) are provided at their ends with matching engaging structures (44) in such a way that several bridging elements (29) may be attached consecutively in a row in the direction of lining-up (4), wherein they engage releasably with one another with mutual linear alignment.

12. Control unit according to any of claims 1 to 11, **characterised in that** at least one bridging element (29) designed as a control unit information carrier has a base support (48) provided for fixing to the two support elements (28) which support it, and at least one information carrier element (52) fixed releasably to this base support.

13. Control unit according to any of claims 1 to 12, **characterised in that** the bridging element or elements (29) is or are clipped on to the support element (28).

14. Control unit according to any of claims 1 to 13, **characterised in that** at least one support element (28) has a support section (66), extending over the whole length of the adjacent control module (5) measured at right-angles to the direction of lining-up (4), for fixing the bridging element or elements (29).

15. Control unit according to any of claims 1 to 14, **characterised in that** at least one support element (28) has a support section (66) extending along at least part of the contour of the adjacent control module (5), on which the bridging element or elements (29) are held.

16. Control unit according to any of claims 1 to 15, **characterised in that** at least one support element (28) is bow-shaped.

17. Control unit according to claim 16, **characterised in that** the bow-shaped support element (28) is substantially U-shaped.

18. Control unit according to claim 16 or 17, **characterised in that** the bow-shaped support element (28), viewed in the direction of lining-up (4), runs outside the contour of the adjacent control module (5).

19. Control unit according to any of claims 16 to 18, **characterised in that** the bow-shaped support element (28) is fixed immovably and releasably in the area of its two bow end sections in such a way that fitting and removal is possible without dismantling the control unit (1).

20. Control unit according to any of claims 16 to 19, **characterised in that** one of the end sections of the bow-shaped support element (28) has a circular arc shape and during its fitting, through swivelling into a fitting plane at right-angles to the direction of lining-up, may be rotated into a circular-arc-shaped mounting channel (68).

21. Control unit according to claim 19 or 20, **characterised in that** the bow-shaped support element (28) is spring-elastically deformable in such a way that at least one of its end sections may be brought into or out of engagement through temporary elastic deformation of the support element (28) by an interlocking section (73) which is stationary relative to the control module or modules (5).

22. Control unit according to any of claims 1 to 21, **characterised in that** the support element or elements (28) is or are placed next to a spanning control module (5) in the direction of lining-up (4).

23. Control unit according to any of claims 1 to 22, **characterised in that** the control modules (5) are arranged together on a control module support (2), wherein the support elements (28) are fixed to the control module support (2) independently of the control modules (5).

24. Control unit according to claim 23, **characterised in that** the control module support (2) is comprised of several control module support modules (77) lined up side by side in the direction of lining-up (4), wherein the control modules (5) are fastened to the control module support modules (77) individually or in groups.

25. Control unit according to claim 24, **characterised in that** at least one support element (28) is fixed in the joining area between two directly consecutive control module support modules (77).

26. Control unit according to any of claims 1 to 25, **characterised by** its design as an electro-fluidic control unit, wherein at least one control module (5) is in the form of an electrically actuable valve module.

27. Control unit according to claim 26, **characterised in that** at least the control modules (5) designed as valve modules are mounted on a control module support (2) forming a fluid distributor.

## Revendications

1. Dispositif de commande modulaire, en particulier de type electro-fluidique, comportant plusieurs modules de commande (5) consécutifs dans une direction d'alignement (4), au moins un seul module de commande (5) et/ou au moins un groupe (27) de modules de commande (5) étant positionné entre deux éléments de support (28), qui sont écartés l'un de l'autre dans la direction d'alignement (4) et auxquels est fixé de manière amovible au moins un élément de recouvrement (29), recouvrant dans la direction d'alignement (4) le/les module(s) de commande intercalé(s) et formant un couvercle du module de commande et/ou un support d'information du module de commande, **caractérisé en ce que** ledit au moins un élément de recouvrement (29) est fixé, par un système d'assemblage par encliquetage (54), de manière amovible et pivotante sur un ou sur les deux éléments de support (28) le portant, ledit système d'assemblage par encliquetage (54) formant directement un système de palier de pivotement (56) qui définit, pour l'élément de recouvrement (29) encliqueté, un axe de pivotement (57) orienté transversalement à la direction d'alignement (4).

2. Dispositif de commande selon la revendication 1, **caractérisé en ce que** ledit au moins un module de commande (5) et/ou ledit au moins un groupe (27) de modules de commande (5) est recouvert conjointement par plusieurs éléments de recouvrement (29).

3. Dispositif de commande selon la revendication 2, **caractérisé en ce que** plusieurs éléments de recouvrement (29) recouvrent le/les module(s) de commande associé(s) sur la même face (34) du module de commande.

4. Dispositif de commande selon la revendication 2 ou 3, **caractérisé en ce que** le/les module(s) de commande est/sont recouvert(s) conjointement sur plusieurs faces (34, 35, 36) du module de commande par respectivement au moins un élément de recouvrement (29).

5. Dispositif de commande selon l'une quelconque des revendications 1 à 4, **caractérisé en ce que** ledit au moins un élément de recouvrement (29) recouvre seulement partiellement le/les module(s) de commande recouvert(s).

6. Dispositif de commande selon l'une quelconque des revendications 1 à 5, **caractérisé en ce que** ledit au moins un élément de recouvrement (29) recouvre au moins partiellement conjointement plusieurs faces (34, 35, 36) du/des module(s) de commande recouvert(s).

7. Dispositif de commande selon l'une quelconque des revendications 1 à 6, **caractérisé en ce que** ledit au moins un élément de recouvrement (29) est réalisé en forme de calotte avec une section transversale en U, et recouvre au moins partiellement le/les module(s) de commande associé(s) conjointement sur plusieurs faces (34, 35, 36) du/des module(s) de commande.

8. Dispositif de commande selon l'une quelconque des revendications 1 à 7, **caractérisé en ce que** ledit au moins un élément de recouvrement (29) est fixé, de manière à pouvoir être déplacé transversalement à la direction d'alignement (4), sur les éléments de support (28) le portant, de telle sorte que ledit élément peut être positionné au choix dans différentes positions de recouvrement, sans qu'il soit nécessaire de retirer les éléments de support (28).

9. Dispositif de commande selon l'une quelconque des revendications 1 à 8, **caractérisé en ce que** ledit au moins un élément de recouvrement (29) est réalisé en forme de plaque.

10. Dispositif de commande selon l'une quelconque des revendications 1 à 9, **caractérisé en ce qu'**il est prévu au moins un élément de support (28), qui est positionné dans la direction d'alignement (4) entre deux autres éléments de support (28) et sur lequel est fixé ou peut être fixé respectivement au moins un élément de recouvrement (29) s'étendant vers l'un et vers l'autre élément de support (28) suivant.

11. Dispositif de commande selon la revendication 10, **caractérisé en ce que** les extrémités des éléments de recouvrement (29) sont munies de structures de contact (44) ajustées entre elles, de telle sorte que plusieurs éléments de recouvrement (29) peuvent être mis en place consécutivement sur une rangée dans la direction d'alignement (4), lesdits éléments de recouvrement étant en prise les uns avec les autres moyennant une orientation linéaire réciproque.

12. Dispositif de commande selon l'une quelconque des revendications 1 à 11, **caractérisé en ce qu'**au moins un élément de recouvrement (29), réalisé sous forme de support d'information du module de commande, comporte un support de base (48), prévu pour la fixation aux deux éléments de support (28) le portant, et au moins un élément de support d'information (52), fixé de manière amovible audit support de base.

13. Dispositif de commande selon l'une quelconque des revendications 1 à 12, **caractérisé en ce que** ledit au moins un élément de recouvrement (29) est fixé par clipsage sur l'élément de support (28).

14. Dispositif de commande selon l'une quelconque des revendications 1 à 13, **caractérisé en ce qu'**au moins élément de support (28) possède une partie de support (66), qui s'étend sur toute la longueur, mesurée transversalement à la direction d'alignement (4), du module de commande (5) adjacent et qui est prévue pour la fixation dudit au moins un élément de recouvrement (29).

15. Dispositif de commande selon l'une quelconque des revendications 1 à 14, **caractérisé en ce qu'**au moins un élément de support (28) comporte une partie de support (66), qui s'étend le long d'au moins une partie du contour du module de commande (5) adjacent et sur laquelle est maintenue ledit au moins un élément de recouvrement (29).

16. Dispositif de commande selon l'une quelconque des revendications 1 à 15, **caractérisé en ce qu'**au moins un élément de support (28) est réalisé en forme d'étrier.

17. Dispositif de commande selon la revendication 16, **caractérisé en ce que** l'élément de support (28) en forme d'étrier est réalisé sensiblement avec une forme en U.

18. Dispositif de commande selon la revendication 16 ou 17, **caractérisé en ce que** l'élément de support (28) en forme d'étrier s'étend, par référence à la direction d'alignement (4), en dehors du contour du module de commande (5) adjacent.

19. Dispositif de commande selon l'une quelconque des revendications 16 à 18, **caractérisé en ce que** l'élément de support (28) en forme d'étrier est fixé, dans la zone de ses deux extrémités d'étrier, de manière fixe, respectivement amovible, de telle sorte qu'un montage et un démontage sont possibles sans désassemblage du dispositif de commande (1).

20. Dispositif de commande selon l'une quelconque des revendications 16 à 19, **caractérisé en ce qu'**une des extrémités de l'élément de support (28) en forme d'étrier est réalisée en forme d'arc de cercle et, lors de son montage, peut être insérée dans un canal de fixation (68) en forme d'arc de cercle, par pivotement dans un plan de montage perpendiculaire à la direction d'alignement.

21. Dispositif de commande selon la revendication 19 ou 20, **caractérisé en ce que** l'élément de support (28) en forme d'étrier est déformable élastiquement, de telle sorte qu'au moins une de ses extrémités peut, moyennant une déformation élastique temporaire de l'élément de support (28), être amenée en prise avec une partie de verrouillage (73) fixe par rapport audit au moins un module de commande (5), ou hors de prise de ladite partie de verrouillage.

22. Dispositif de commande selon l'une quelconque des revendications 1 à 21, **caractérisé en ce que** ledit au moins un élément de support (28) est positionné, dans la direction d'alignement (4), à côté d'un module de commande (5) à recouvrir.

23. Dispositif de commande selon l'une quelconque des revendications 1 à 22, **caractérisé en ce que** les modules de commande (5) sont disposés conjointement sur un support (2), les éléments de support (28) étant fixés sur le support (2) indépendamment des modules de commande (5).

24. Dispositif de commande selon la revendication 23, **caractérisé en ce que** le support (2) du module de commande est constitué de plusieurs modules de support (77), disposés en rang dans la direction d'alignement (4), lesdits modules de commande (5) étant fixés isolément ou par groupe sur les modules de support (77).

25. Dispositif de commande selon la revendication 24, **caractérisé en ce que** ledit au moins un élément de support (28) est fixé dans la zone de jointure entre deux modules de support (77) directement consécutifs.

26. Dispositif de commande selon l'une quelconque des revendications 1 à 25, **caractérisé par** une configuration sous forme de dispositif de commande électro-fluidique, au moins un module de commande (5) étant réalisé sous la forme d'un module de valve électriquement actionnable.

27. Dispositif de commande selon la revendication 26, **caractérisé en ce qu'**au moins les modules de commande (5), réalisés sous forme de modules de valve, sont disposés sur un support (2) formant un répartiteur de fluide.
